# EUROPÄISCHE PATENTSCHRIFT

(11) **EP 3 914 988 B1**
(45) Veröffentlichungstag und Bekanntmachung des Hinweises auf die Patenterteilung: **13.08.2025**
(21) Anmeldenummer: 20803482.7
(22) Anmeldetag: 05.11.2020
(51) Int. Cl.: G05G 5/03, G05G 5/05, G05G 1/08, G05G 9/047

(54) **STELLGLIED, INSBESONDERE FÜR EIN KRAFTFAHRZEUG**
ACTUATOR, IN PARTICULAR FOR A MOTOR VEHICLE
ACTIONNEUR DESTINÉ EN PARTICULIER À UN VÉHICULE AUTOMOBILE

(30) Priorität: 18.11.2019 DE 102019007986
(43) Veröffentlichungstag der Anmeldung: 01.12.2021
(73) Patentinhaber: Marquardt GmbH, 78604 Rietheim-Weilheim (DE)
(72) Erfinder: WAX, Markus, 78532 Tuttlingen-Nendingen (DE)
(74) Vertreter: Staeger & Sperling Partnerschaftsgesellschaft mbB
(86) Internationale Anmeldenummer: PCT/EP2020/081063
(87) Internationale Veröffentlichungsnummer: WO 2021/099126

(56) Entgegenhaltungen:
- WO-A2-2005/015592
- DE-A1- 102014 001 630
- JP-A- 2012 066 666
- US-A1- 2016 195 937

## Beschreibung

Die Erfindung geht aus von einem Stellglied nach dem Oberbegriff des Patentanspruchs 1.

Derartige Stellglieder, wie in der Art eines Joystick- und/oder Cursor-Schalters ausgebildete elektrische und/oder elektronische Schaltvorrichtungen, dienen zur manuellen Ansteuerung und/oder Auslösung von Funktionen in einem Kraftfahrzeug. Unter anderem werden solche Schaltvorrichtungen zur Eingabe von Daten für ein elektrisches Gerät durch einen Benutzer verwendet, beispielsweise bei Autoradios, Navigationsgeräten, Bordcomputer o. dgl. Geräten im Kraftfahrzeug. Insbesondere lässt sich ein solches Stellglied in einem Türbedienteil, beispielsweise für einen Spiegelverstell-Schalter im Kraftfahrzeug einsetzen.

Ein solches Stellglied weist eine Handhabe auf, die beispielsweise in der Art eines Betätigungshebels oder Betätigungsknopfes ausgebildet sein kann. Die Handhabe ist vom Benutzer manuell bewegbar und wirkt mit einem Verschiebemittel zusammen. Aufgrund dieses Zusammenwirkens der Handhabe mit dem Verschiebemittel ist die Handhabe in einer Verschiebeebene in wenigstens eine Richtung aus einer neutralen Stellung in eine Verschiebestellung verschiebbar. Zwecks ergonomischer Bedienung der Handhabe für den Benutzer kann eine Haptik für die Handhabe vorgesehen sein, welche mittels mechanischen Mitteln, beispielsweise einer Kugelrastung, ausgebildet ist. Eine solche mechanische Haptik ist aufwändig.

Vergleichbare Stellglieder ohne eine erfindungsgemäß erzeugte Haptik sind beispielsweise aus den Dokumenten WO 2005/015592 A2, JP 2012 066666 A, US 2016/195937 A1 und DE 10 2014 001630 A1 bekannt.

Der Erfindung liegt die Aufgabe zugrunde, ein Stellglied mit einer einfach ausgestalteten Haptik bereitzustellen. Insbesondere soll ein Stellglied mit einer Magnethaptik geschaffen werden.

Diese Aufgabe wird bei einem gattungsgemäßen Stellglied durch die kennzeichnenden Merkmale des Anspruchs 1 gelöst.

Beim erfindungsgemäßen Stellglied sind ein Magnet und ein magnetisierbares Element vorgesehen. Der Magnet wirkt mit dem magnetisierbaren Element derart zusammen, dass die Magnetkraft zwischen dem Magneten und dem magnetisierbaren Element beim Verschieben des Verschiebemittels eine Haptik in Richtung der Verschiebestellung und/oder eine Rückstellkraft in Richtung der neutralen Stellung für die Handhabe erzeugt. In vorteilhafter Weise wird mit einfachen Mitteln eine besondere Ergonomie für das Stellglied erzielt. Weitere Ausgestaltungen der Erfindung sind Gegenstand der Unteransprüche.

In einfacher weiterer Ausgestaltung kann das Verschiebemittel in der Verschiebestellung auf ein elektrisches Schaltelement, einen Sensor o. dgl. zur Erzeugung eines Signals einwirken. Das Signal, das insbesondere in der Art eines Schaltsignals wirkt, kann zur Ansteuerung und/oder Auslösung der zugeordneten Funktionen dienen.

In kompakter Bauweise ist das Verschiebemittel in der Art eines Schiebers ausgebildet und ein Stößel im Verschiebemittel beweglich gelagert. Der Magnet ist zudem dem magnetisierbaren Element zugewandt im Stößel angeordnet.

Zweckmäßigerweise ist der Magnet an dem einen Ende des Stößels derart im Stößel fixiert, dass der Magnet aus dem Stößel herausragt. Der herausragende Teil des Magneten liegt in einfacher Art und Weise auf dem magnetisierbaren Element an. Der Stößel ist wiederum mit dem anderen Ende in einer Öffnung des Verschiebemittels verkippbar gehalten.

In weiterer Ausgestaltung kann der Magnet prismatisch mit einem rechteckigen Querschnitt, und zwar in bevorzugter Weise würfelförmig mit einem quadratischen Querschnitt, ausgebildet sein. Das magnetisierbare Element kann in einfacher Weise als ein streifenförmiges Blech ausgebildet sein. In vorteilhafter Weise ist durch eine solche Ausgestaltung die Haptik und/oder die Rückstellkraft in zwei aufeinander senkrecht stehenden Richtungen für die Bewegung der Handhabe erzeugbar.

Zum Schutz vor äußeren, negativen Einflüssen, wie Staub, Schmutz, Wasser o. dgl., kann ein Gehäuse vorgesehen sein. Zweckmäßigerweise kann die Handhabe manuell zugänglich aus dem Gehäuse herausragen und/oder das Verschiebemittel im Inneren des Gehäuses befindlich sein. Weiterhin kann das magnetisierbare Element im Inneren des Gehäuses unbeweglich angeordnet sein.

Zwecks Erweiterung der Funktionalität für das Stellglied kann die Handhabe mittels eines Drehmittels drehbar ausgebildet sein, so dass weitere Funktionen durch eine Drehbewegung für den Benutzer ermöglicht sind. Der Kompaktheit sowie der Kostengünstigkeit halber kann dann in integrierter Art wenigstens ein Teil des Drehmittels am Verschiebemittel angeordnet sein.

Für eine besonders bevorzugte Ausgestaltung der Erfindung ist nachfolgendes festzustellen.

Es soll ein Schiebeschalter mit Magnethaptik, und zwar insbesondere mittels Dauermagneten, geschaffen werden. Der Magnet ist in einem Stößel fixiert. Dieser steht auf einem magnetisierbaren Material. Bei dem Schieben wird der Schieber bewegt, in dem der Stößel gelagert ist. Der Stößel kippt dann erfindungsgemäß über eine Kante und erzeugt dadurch die Haptik. Das Zurückstellen wird erfindungsgemäß durch die Anziehungskraft des Magneten erzeugt. Da der Magnet quadratisch ausgestaltet sein kann, funktioniert die Haptik beim Verschieben in X- und/oder Y-, also in Richtung + und -.

In Erweiterung kann der Schiebeschalter mit einer zusätzlichen Drehbewegung als Drehsteller mit Magnethaptik für das Drehen und das Schieben ausgestaltet sein. Die Drehbewegung wird über einen Drehknopf mit einer endlose Drehbewegung nach links oder rechts ermöglicht und hat hier mehrere Raststellungen. Ist eine Raststellung angewählt, so kann der Drehknopf über eine lineare X-Y-Verschiebung in vier Stellungen geschoben werden. Beide Funktionsweisen sind über eine Magnethaptik realisiert.

Beim Drehsteller mit Magnethaptik ist für das Drehen der Magnet in einem Stößel fixiert. Dieser steht auf einem magnetisierbaren Material. Bei dem Schieben wird der Schieber bewegt, in dem der Stößel gelagert ist. Der Stößel kippt dann erfindungsgemäß über eine Kante und erzeugt dadurch die Haptik. Das Zurückstellen wird erfindungsgemäß durch die Anziehungskraft des Magneten erzeugt. Da der Magnet quadratisch ist, funktioniert dies in X- und Y-Richtung sowie in Richtung + und -.

Beim Drehsteller mit Magnethaptik sind für das Schieben zwei Magnetringe mit beispielsweise jeweils 16 Polen ineinander angeordnet. Das Anzugsmoment wirkt dann 16 mal und es gibt 8 Rastungen. Durch Anordnung von mehr Polen lassen sich mehr Rastungen erzielen beziehungsweise von weniger Polen lassen sich weniger Rastungen erzielen.

Die mit der Erfindung erzielten Vorteile bestehen insbesondere darin, dass die Erzeugung einer speziellen Haptik mittels den Dauermagneten für eine Schiebe- und/oder Kippfunktion der Handhabe ermöglicht ist. Des Weiteren erfolgt die Erzeugung der Haptik berührungslos, womit das Stellglied verschleißlos betreibbar ist. Das Stellglied bietet eine gute Ergonomie und ist dennoch einfach ausgestaltet, womit das Stellglied kostengünstig ist.

Ein Ausführungsbeispiel der Erfindung mit verschiedenen Weiterbildungen und Ausgestaltungen ist in den Zeichnungen dargestellt und wird im folgenden näher beschrieben. Es zeigen
Fig. 1 ein Stellglied mit einer verschieb- und/oder drehbaren Handhabe in perspektivischer Ansicht,
Fig. 2 das Stellglied aus Fig. 1 in aufgeschnittener Ansicht,
Fig. 3a einen Detailausschnitt aus Fig. 2, wobei die Handhabe in der neutralen Stellung befindlich ist,
Fig. 3b den Detailausschnitt gemäß Fig. 3a, wobei die Handhabe in der Verschiebstellung befindlich ist,
Fig. 4 eine weitere aufgeschnittene Ansicht des Stellglieds aus Fig. 1,
Fig. 5a ein aus einem Stator und einem Rotor bestehendes Drehmittel für das Stellglied aus Fig. 4 als Einzelteil,
Fig. 5b den Rotor aus Fig. 5a als Einzelteil in perspektivischer Ansicht,
Fig. 5c Einzelteile des Rotors und des Stators aus Fig. 5a in einer Prinzip-Darstellung,
Fig. 6a ein aus einem Stator und einem Rotor bestehendes Drehmittel für das Stellglied aus Fig. 4 als Einzelteil entsprechend einer weiteren Ausführung und
Fig. 6b Einzelteile des Rotors und des Stators aus Fig. 6a in einer Prinzip-Darstellung.

In Fig. 1 ist ein Stellglied 1 zu sehen, das zur manuellen Ansteuerung und/oder Auslösung von Funktionen in einem Kraftfahrzeug dient. Beispielsweise kann es sich bei dem Stellglied 1 um eine in der fahrerseitigen Seitentüre des Kraftfahrzeugs befindliche Türbedieneinheit handeln, mit deren Hilfe der Benutzer die Außenspiegel des Kraftfahrzeugs elektromotorisch verstellen kann.

Das Stellglied 1 weist ein Gehäuse 2 auf, aus dem eine Handhabe 3 für den Benutzer manuell zugänglich herausragt. Die manuell bewegbare Handhabe 3 wirkt mit einem in Fig. 2 gezeigten Verschiebemittel 4 derart zusammen, dass die Handhabe 3 in einer Verschiebeebene in wenigstens eine Richtung 5 aus einer neutralen Stellung in eine Verschiebestellung verschiebbar ist. Vorliegend ist die Handhabe 3 in eine weitere Richtung 6, die im Wesentlichen senkrecht zur Richtung 5 steht, in weitere Verschiebestellungen bewegbar, wie anhand von Fig. 1 zu erkennen ist.

Wie weiter in Fig. 2 zu sehen ist, sind ein Magnet 7 und ein magnetisierbares Element 8 für das Stellglied 1 vorgesehen. Der Magnet 7 wirkt mit dem magnetisierbaren Element 8 derart zusammen, dass die Magnetkraft zwischen dem Magneten 7 und dem magnetisierbaren Element 8 beim Verschieben des Verschiebemittels 4 eine Haptik in Richtung der Verschiebestellung für die Handhabe 3 erzeugt. Mit anderen Worten muss der Benutzer die zwischen dem Magneten 7 und dem magnetisierbaren Element 8 in der neutralen Stellung wirkende Magnetkraft überwinden, um die Handhabe 3 in die Verschiebestellung zu bewegen, was vom Benutzer als Haptik und in besonderer Weise ergonomisch empfunden wird. Außerdem wirkt die Magnetkraft bei in der Verschiebestellung befindlichen Handhabe 3 als eine Rückstellkraft in Richtung 5, 6 der neutralen Stellung, so dass sich die vom Benutzer losgelassene Handhabe 3 selbsttätig in die neutrale Stellung zurückbewegt.

Das Verschiebemittel 4 wirkt in der Verschiebestellung auf ein lediglich schematisch in Fig. 4 gezeigtes elektrisches Schaltelement 9 ein. Das Schaltelement 9 ist auf einer im Gehäuse 2 befindlichen Leiterplatte 10 angeordnet. Das Schaltelement 9 erzeugt dann in der Verschiebestellung ein elektrisches Signal in der Art eines Schaltsignals. Das Signal dient dann wiederum zur Ansteuerung und/oder Auslösung der zugeordneten Funktionen im Kraftfahrzeug, beispielsweise also zur Ansteuerung des Elektromotors für die Verstellung des Außenspiegels in die entsprechende Richtung. Anstelle eines Schaltelements 9 kann auch ein Sensor o. dgl. zur Erzeugung des Schaltsignals Verwendung finden.

Wie anhand der Fig. 2 zu entnehmen ist, ist das Verschiebemittel 4 in der Art eines Schiebers ausgebildet. Im Verschiebemittel 4 ist ein Stößel 11 beweglich gelagert. Der Magnet 7 ist dem magnetisierbaren Element 8 zugewandt im Stößel 11 angeordnet. Und zwar ist der Magnet 7 an dem einen, unteren Ende des Stößels 11 derart im Stößel 11 fixiert, dass der Magnet 7 etwas aus dem Stößel 11 herausragt. Dieser herausragende Teil des Magneten 7 liegt auf dem magnetisierbaren Element 8 an. Des Weiteren ist der Stößel 11 mit dem anderen, oberen Ende in einer Öffnung 12 des Verschiebemittels 4 verkippbar gehalten. Wird das Verschiebemittel 4 mittels der Handhabe 3 aus der in Fig. 3a sichtbaren neutralen Stellung in die Verschiebestellung bewegt, so kippt der Stößel 11 mit seinem oberen Ende um die Öffnung 12, wie in Fig. 3b zu sehen ist. Dabei bewegt sich das untere Ende des Stößels 11 auf dem magnetisierbaren Element 8, wobei wie bereits erwähnt die Magnetkraft unter Erzeugung der Haptik zu überwinden ist.

Wie man in Fig. 2 sieht, ist der Magnet 7 prismatisch mit einem rechteckigen Querschnitt ausgebildet. In bevorzugter Weise ist der Magnet 7 würfelförmig mit einem quadratischen Querschnitt ausgebildet. Das magnetisierbare Element 8 ist als ein streifenförmiges Blech ausgebildet. Des Weiteren ist das Verschiebemittel 4 symmetrisch in Bezug auf die Handhabe 3 ausgebildet, so dass sowohl auf der in Fig. 2 linken Seite der Handhabe 3 als auch der rechten Seite jeweils ein Stößel 11 mit Magnet 7 sowie ein magnetisierbares Element 8 befindlich sind, wodurch bei Verschiebung der Handhabe 3 eine besonders ergonomisch empfundene Haptik erzielt wird. Insbesondere ist aufgrund des rechteckigen Querschnitts des Magneten 7 die Haptik und/oder die Rückstellkraft in zwei aufeinander senkrecht stehenden Richtungen 5, 6 für die Bewegung der Handhabe 3 erzeugbar. Zum Schutz vor äußeren Einflüssen ist das bewegliche Verschiebemittel 4 im Inneren des Gehäuses 2 befindlich. Das magnetisierbare Element 8 ist im Inneren des Gehäuses 2 hingegen unbeweglich angeordnet.

Alternativ oder auch ergänzend im Hinblick auf die Verschiebbarkeit kann die Handhabe 3 auch drehbar ausgebildet sein. Hierzu ist für die Handhabe 3 ein im Inneren des Gehäuses 2 befindliches Drehmittel 13 vorgesehen. Soweit die Drehbarkeit der Handhabe 3 ergänzend zu deren Verschiebbarkeit vorgesehen ist, ist wenigstens ein Teil des Drehmittels 13 am Verschiebemittel 4 angeordnet, wie in Fig. 4 zu sehen ist. Mit anderen Worten ist dann das Drehmittel 13 in das Verschiebemittel 4 integriert. Bei lediglich drehbar ausgebildeter Handhabe 3 entfällt das Verschiebemittel 4 beziehungsweise bei lediglich verschiebbar ausgebildeter Handhabe 3 entfällt das Drehmittel 13.

Nachfolgend soll das Stellglied 1 als Drehgeber in der Art eines Drehradgebers zur manuellen Ansteuerung und/oder Auslösung von Funktionen in einem Kraftfahrzeug anhand der Fig. 4 näher beschrieben werden. Hierbei ist die Handhabe 3 für das Stellglied 1 mittels des Drehmittels 13 in Drehrichtung 16 (siehe Fig. 1) manuell drehbar. Dabei wirkt die Handhabe 3 mit dem Drehmittel 13 derart zusammen, dass die Handhabe 3 in wenigstens eine Drehstellung in der Art einer Raststellung verdrehbar ist. Bevorzugterweise ist die Handhabe 3 in mehrere aufeinander folgende Drehstellungen drehbar.

Zur Ausbildung des Drehmittels 13 sind ein Magnet 14 sowie ein weiterer Magnet 15 vorgesehen. Anstelle eines weiteren Magneten 15 oder ergänzend kann auch ein magnetisierbares Element vorgesehen sein, was jedoch hier nicht weiter gezeigt ist. Der Magnet 14 wirkt mit dem weiteren Magneten 15 oder der Magnet 14 wirkt mit dem magnetisierbaren Element derart zusammen, dass die Magnetkraft zwischen dem Magneten 14 sowie dem weiteren Magneten 15 oder die Magnetkraft zwischen dem Magneten 14 sowie dem magnetisierbaren Element beim Drehen des Drehmittels 13 eine Haptik in Drehrichtung 16 und/oder eine Rastkraft in der Drehstellung für die Handhabe 3 erzeugt. Das Drehmittel 13 wirkt bei der Drehung in Drehrichtung16 in der Drehstellung auf ein lediglich schematisch gezeigtes elektrisches Schaltelement 9, einen Sensor o. dgl. zur Erzeugung eines Signals ein. Das Signal dient dann in der Art eines Schaltsignals zur Ansteuerung und/oder Auslösung der zugeordneten Funktionen im Kraftfahrzeug, beispielsweise zur Anwahl des entsprechenden Außenspiegels.

Das Drehmittel 13 umfasst einen Stator 17 und einen drehbar am Stator 17 angeordneten Rotor 18. Der Rotor 18 steht mit der Handhabe 3 in Verbindung. Am Rotor 18 ist der Magnet 14 sowie der weitere Magnet 15 ist am Stator 17 angeordnet. Beziehungsweise der Magnet 14 ist am Rotor 18 sowie das magnetisierbare Element ist am Stator 17 oder das magnetisierbare Element ist am Rotor 18 sowie der Magnet 14 ist am Stator 17 angeordnet. Des Weiteren sind in einer ersten Ausgestaltung der Magnet 14 und/oder der weitere Magnet 15 ringförmig mit einander abwechselnd angeordneten Magnetpolen ausgebildet, wie in Fig. 5c prinzipiell gezeigt ist. Dabei sind der Magnet 14 sowie der weitere Magnet 15 konzentrisch zueinander angeordnet. Die nähere Anordnung des Magneten 14 am Rotor 18 ist in Fig. 5b dargestellt. In Fig. 5a ist schließlich die nähere Ausgestaltung des Rotors 18 und Stators 17 in Verbindung mit den Magneten14, 15 zu sehen.

In einer weiteren, zweiten Ausgestaltung sind mehrere Magnete 14 kreisförmig am Stator 17 angeordnet, wie in Fig. 6a zu sehen ist. An dem mit der Handhabe 3 in Verbindung stehenden Rotor 18 ist das magnetisierbare Element 19 befestigt und innerhalb des Stators 17 angeordnet. Wie weiter anhand von Fig. 6b zu erkennen ist, sind die Magnete 14 in etwa gleichmäßig voneinander beabstandet. Die jeweils gleichnamigen Magnetpole der Magnete 14 sind dem magnetisierbare Element 19 zugewandt angeordnet. Das magnetisierbare Element 19 ist ringförmig ausgebildet und weist den Magneten 14 zugewandte Zähne 20 auf. Die Anzahl der Zähne 20 entspricht der Anzahl der Raststellungen für die drehbare Handhabe 3.

Die Erfindung ist nicht auf das beschriebene und dargestellte Ausführungsbeispiel beschränkt. Sie umfasst vielmehr auch alle fachmännischen Weiterbildungen im Rahmen der durch die Patentansprüche definierten Erfindung. Neben Kraftfahrzeuganwendungen kann ein derartiges Stellglied 1 in vorteilhafter Weise auch als Eingabemittel für Computer, Werkzeugmaschinen, Haushaltsgeräte o. dgl. eingesetzt werden.

### Bezugszeichen-Liste:

- 1:: Stellglied
- 2:: Gehäuse
- 3:: Handhabe
- 4:: Verschiebemittel
- 5,6:: Richtung (für Verschiebung Handhabe)
- 7:: Magnet (für Verschiebemittel)
- 8:: magnetisierbares Element (für Verschiebemittel)
- 9:: Schaltelement
- 10:: Leiterplatte
- 11:: Stößel
- 12:: Öffnung (im Verschiebemittel)
- 13:: Drehmittel
- 14:: Magnet (für Drehmittel)
- 15:: (weiterer) Magnet (für Drehmittel)
- 16:: Drehrichtung
- 17:: Stator
- 18:: Rotor
- 19:: magnetisierbares Element (für Drehmittel)
- 20:: Zahn (an magnetisierbarem Element)

## Patentansprüche

1. Stellglied mit einer manuell bewegbaren Handhabe (3) und mit einem Verschiebemittel (4),
wobei die Handhabe (3) mit dem Verschiebemittel (4) derart zusammenwirkt, dass die Handhabe (3) in einer Verschiebeebene in wenigstens eine Richtung (5, 6) aus einer neutralen Stellung in eine Verschiebestellung verschiebbar ist,
wobei ein Magnet (7) und ein magnetisierbares Element (8) vorgesehen sind,
wobei der Magnet (7) ausgebildet ist, mit dem magnetisierbaren Element (8) derart zusammenzuwirken, dass die Magnetkraft zwischen dem Magneten (7) und dem magnetisierbaren Element (8) beim Verschieben des Verschiebemittels (4) eine Haptik in Richtung der Verschiebestellung und/oder eine Rückstellkraft in Richtung der neutralen Stellung für die Handhabe (3) erzeugt
**dadurch gekennzeichnet, dass**
das Verschiebemittel (4) als Schieber ausgebildet und ein Stößel (11) im Verschiebemittel (4) beweglich gelagert ist,
der Magnet (7) dem magnetisierbaren Element (8) zugewandt, im Stößel (11) angeordnet ist,
der Magnet (7) an dem einen Ende des Stößels (11) derart im Stößel (11) fixiert ist, dass der Magnet (7) aus dem Stößel (11) herausragt,
der herausragende Teil des Magneten (7) auf dem magnetisierbaren Element (8) anliegt,
der Stößel (11) mit dem anderen Ende in einer Öffnung (12) des Verschiebemittels (4) verkippbar gehalten ist,
wobei die Haptik beim Verschieben des Verschiebemittels (4) durch ein Kippen des Stößels (11) über eine Kante des Magneten (7) und die Rückstellkraft durch eine Anziehungskraft des Magneten (7) erzeugbar ist.

2. Stellglied nach Anspruch 1, **dadurch gekennzeichnet, dass** das Verschiebemittel (4) in der Verschiebestellung auf ein elektrisches Schaltelement (9) oder einen Sensor zur Erzeugung eines Signals, insbesondere in der Art eines Schaltsignals, einwirkt.

3. Stellglied nach dem vorhergehenden Anspruch, wobei durch das Signal eine zugeordneten Funktionen ansteuerbar und/oder auslösbar ist.

4. Stellglied nach einem der Ansprüche 1 bis 3, **dadurch gekennzeichnet, dass** der Magnet (7) prismatisch mit einem rechteckigen Querschnitt ausgebildet ist.

5. Stellglied nach dem vorhergehenden Anspruch, wobei der Magnet (7) würfelförmig mit einem quadratischen Querschnitt ausgebildet ist.

6. Stellglied nach einem der beiden vorhergehenden Ansprüche, wobei das magnetisierbare Element (8) als ein streifenförmiges Blech ausgebildet ist.

7. Stellglied nach dem vorhergehenden Anspruch, wobei das magnetisierbare Element (8) ausgebildet ist, die Haptik und/oder die Rückstellkraft in zwei aufeinander senkrecht stehenden Richtungen (5, 6) für die Bewegung der Handhabe (3) zu erzeugen.

8. Stellglied nach einem der Ansprüche 1 bis 7, **dadurch gekennzeichnet, dass** ein Gehäuse (2) vorgesehen ist.

9. Stellglied nach dem vorhergehenden Anspruch, wobei die Handhabe (3) manuell zugänglich aus dem Gehäuse (2) herausragt.

10. Stellglied nach einem der beiden vorhergehenden Ansprüchen, wobei das Verschiebemittel (4) im Inneren des Gehäuses (2) befindlich ist.

11. Stellglied nach einem der Ansprüche 8 bis 10, wobei das magnetisierbare Element (8) im Inneren des Gehäuses (2) unbeweglich angeordnet ist.

12. Stellglied nach einem der Ansprüche 1 bis 11, **dadurch gekennzeichnet, dass** die Handhabe (3) mittels eines Drehmittels (13) drehbar ausgebildet ist.

13. Stellglied nach dem vorhergehenden Anspruch, wobei wenigstens ein Teil des Drehmittels (13) am Verschiebemittel (4) angeordnet ist.

## Claims

1. An actuator having a manually moveable handle (3) and a displacement means (4),
wherein the handle (3) cooperates with the displacement means (4) such that the handle (3) is displaceable in a displacement plane in at least one direction (5, 6) from a neutral position to a displacement position,
wherein a magnet (7) and a magnetisable element (8) are provided,
wherein the magnet (7) is configured to cooperate with the magnetisable element (8) such that upon displacing the displacement means (4) the magnetic force between the magnet (7) and the magnetisable element (8) generates a haptic in the direction of the displacement position and/or a resilience in the direction of the neutral position for the handle (3),
**characterised in that**
the displacement means (4) is configured as a slider and a plunger (11) is moveably supported in the displacement means (4),
the magnet (7) facing the magnetisable element (8) is disposed in the plunger (11),
the magnet (7) is fixed to the one end of the plunger (11) in the plunger (11) such that the magnet (7) projects from the plunger (11),
the projecting portion of the magnet (7) abuts onto the magnetisable element (8),
the plunger (11) is tiltably held in an opening (12) of the displacement means (4) with the other end,
wherein, upon displacing the displacement means (4), the haptic is generatable by tilting the plunger (11) over an edge of the magnet (7) and the resilience is generatable by an attraction force of the magnet (7).

2. The actuator according to claim 1, **characterised in that** the displacement means (4), when in the displacement position, acts on an electric switching element (9) or a sensor for generation of a signal, in particular in form of a switching signal.

3. The actuator according to the preceding claim, wherein an associated functions is actuatable and/or triggerable by the signal.

4. The actuator according to any one of claims 1 to 3, **characterised in that** the magnet (7) is configured to have a prismatic shape with a rectangular cross-section.

5. The actuator according to the preceding claim, wherein the magnet (7) is configured to have a cubic shape with a square cross-section.

6. The actuator according to any of the two preceding claims, wherein the magnetisable element (8) is configured as a strip-shaped sheet.

7. The actuator according to the preceding claim, wherein the magnetisable element (8) is configured to generate the haptic and/or the resilience in two directions (5, 6) perpendicular to one another for moving the handle (3).

8. The actuator according to any one of claims 1 to 7, **characterised in that** a housing (2) is provided.

9. The actuator according to the preceding claim, wherein the handle (3) being manually accessible projects from the housing (2).

10. The actuator according to any one of the two preceding claims, wherein the displacement means (4) is located inside the housing (2).

11. The actuator according to any one of claims 8 to 10, wherein the magnetisable element (8) is fixedly disposed inside the housing (2).

12. The actuator according to any one of claims 1 to 11, **characterised in that** the handle (3) is configured to be rotatable via a rotating means (13).

13. The actuator according to the preceding claim, wherein at least a portion of the rotating means (13) is disposed on the displacement means (4).

## Revendications

1. Actionneur avec une poignée mobile manuellement (3) et avec un moyen de déplacement (4),
dans lequel la poignée (3) coopère avec le moyen de déplacement (4) de telle manière que la poignée (3) peut être déplacée dans un plan de déplacement dans au moins une direction (5, 6) d'une position neutre à une position de déplacement,
dans lequel un aimant (7) et un élément magnétisable (8) sont prévus,
dans lequel l'aimant (7) est conçu pour interagir avec l'élément magnétisable (8) de telle sorte que la force magnétique entre l'aimant (7) et l'élément magnétisable (8) génère un effet haptique dans la direction de la position de déplacement et/ou une force de rappel dans la direction de la position neutre pour la poignée (3) lorsque le moyen de déplacement (4) est déplacé
**caractérisé en ce que**
le moyen de déplacement (4) est conçu comme un coulisseau et un piston (11) est monté de manière mobile dans le moyen de déplacement (4),
l'aimant (7) est disposé dans le piston (11) en regard de l'élément magnétisable (8),
l'aimant (7) est fixé à une extrémité du piston (11) dans le piston (11) de telle manière que l'aimant (7) fait saillie du piston (11),
la partie saillante de l'aimant (7) repose sur l'élément magnétisable (8),
le piston (11) est maintenu de manière inclinable avec l'autre extrémité dans une ouverture (12) du moyen de déplacement (4),
dans lequel l'effet haptique lors du déplacement du moyen de déplacement (4) peut être généré en inclinant le piston (11) sur un bord de l'aimant (7) et la force de rappel peut être générée par une force d'attraction de l'aimant (7).

2. Actionneur selon la revendication 1, **caractérisé en ce que** le moyen de déplacement (4) dans la position de déplacement agit sur un élément de commutation électrique (9) ou un capteur pour générer un signal, notamment sous la forme d'un signal de commutation.

3. Actionneur selon la revendication précédente, dans lequel une fonction associée peut être commandée et/ou déclenchée par le signal.

4. Actionneur selon l'une quelconque des revendications 1 à 3, **caractérisé en ce que** l'aimant (7) est prismatique et présente une section rectangulaire.

5. Actionneur selon la revendication précédente, dans lequel l'aimant (7) est cubique et présente une section carrée.

6. Actionneur selon l'une quelconque des deux revendications précédentes, dans lequel l'élément magnétisable (8) est réalisé sous forme de feuille en forme de bande.

7. Actionneur selon la revendication précédente, dans lequel l'élément magnétisable (8) est configuré pour générer la force haptique et/ou la force de rappel dans deux directions perpendiculaires (5, 6) pour le mouvement de la poignée (3).

8. Actionneur selon l'une quelconque des revendications 1 à 7, **caractérisé en ce qu'**un boîtier (2) est prévu.

9. Actionneur selon la revendication précédente, dans lequel la poignée (3) dépasse du boîtier (2) de manière accessible manuellement.

10. Actionneur selon l'une quelconque des deux revendications précédentes, dans lequel le moyen de déplacement (4) est situé à l'intérieur du boîtier (2).

11. Actionneur selon l'une quelconque des revendications 8 à 10, dans lequel l'élément magnétisable (8) est disposé de manière fixe à l'intérieur du boîtier (2).

12. Actionneur selon l'une quelconque des revendications 1 à 11, **caractérisé en ce que** la poignée (3) peut tourner au moyen d'un moyen de rotation (13).

13. Actionneur selon la revendication précédente, dans lequel au moins une partie du moyen de rotation (13) est disposée sur le moyen de déplacement (4).
